# EUROPÄISCHE PATENTANMELDUNG

(11) **EP 0 022 260 A1**
(43) Veröffentlichungstag der Anmeldung: **14.01.1981**
(21) Anmeldenummer: 80103816.7
(22) Anmeldetag: 04.07.1980
(51) Int. Cl.: F41H 5/22, F41H 7/04

(54) **Verfahren zum Abdichten von Spalten zwischen einem beweglichen und einem festen Teil an Panzerfahrzeugen sowie Panzerfahrzeug mit einer solchen Abdichtung**

(30) Priorität: 06.07.1979 DE 2927383
(71) Anmelder: Ingenieurbüro Dr.-Ing.Gerhard Hopp, D-8000 München 2 (DE)
(72) Erfinder: Merkle, Hans-Jürgen, D-8000 München 60 (DE)
(74) Vertreter: Liedl, Gerhard, Dipl.-Phys.

(57) **Zusammenfassung**

Beim Abdichten von spalten zwischen einem beweglichen Teil (1) und einem festen Teil (3) an Panzerfahrzeugen gegen Brandkampfmittel und ABC-Kampfstoffe wird zunächst die eine der den Spalt bildenden Flächen mit einem Trennmittel (5) für eine härtbare Kunststoffmischung (6) behandelt, während die andere, gegenüberliegende Fläche (Gegenfläche) unbehandelt bleibt oder mit einem Haftmittel (7) für die Kunststoffmischung (6) versehen wird. Die beiden Teile (1, 3), zwischen denen der Spalt gebildet ist, werden sodann in Schließstellung gebracht, (wobei, falls erforderlich, der Boden des Spaltes gegen ein Auslaufen der Kunststoffmischung abgedichtet wird) und die Kunststoffmischung (6) in den Spalt eingefüllt, wobei sie nach dem Aushärten an der Gegenfläche haftet.

Ein Panzerfahrzeug weist eine so hergestellte Abdichtung zwischen Lukendeckel (1) und Turmdach (3) auf.

## Beschreibung

Die Erfindung betrifft ein Verfahren zur Abdichtung von Spalten zwischen einem beweglichen Teil und einem festen Teil an Panzerfahrzeugen gegen Brandkampfmittel und ABC-Kampfstoffe sowie ein Panzerfahrzeug.

Zwischen Lukendeckel und Turmdach eines Panzerfahrzeuges ergibt sich zwangsläufig ein Spalt, da der Lukendeckel in die Öffnung des Spaltes nicht völlig spielfrei eingepaßt werden kann. Dasselbe Problem tritt an den anderen Öffnungen des Panzerfahrzeuges auf, insbesondere an den Sichtmitteldurchführungen. An der Unterseite der Luke oder auch des Turmdaches sind im allgemeinen Dichtungen vorgesehen, um die Forderung nach Gas- und Wasserdichtheit erfüllen zu können. An der Oberfläche verbleibt der umlaufende Spalt jedoch in voller Breite. Zwar wirken sich in der Regel während des Kampfeinsatzes diese "Vertiefungen" nicht negativ aus, obwohl in diese Spalten sowohl ABC-Kampfstoffe als auch unverbrannte Brandkampfmittel eindringen und sich dort sogar ansammeln können. Bei den Brandkampfmitteln kann dies bedeuten, daß sich speziell die phosphorhaltigen Systeme nach dem Öffnen der Luke bzw. nach Herausziehen von Winkelspiegeln durch erneute Sauerstoffzufuhr entzünden und brennend ins Innere des Panzers fallen können. ABC-Kampfstoffe können ebenfalls aus dem Spalt ins Innere eingeschleppt werden, wobei chemische Kampfstoffe im Innenraum sehr schwer zu entgiften sind. Selbst nach einer erfolgten Dekontaminierung bzw. Entgiftung oder einer Entseuchung des Panzers werden sowohl die Brandkampfmittel als auch die ABC-Kampfstoffe zwar von den glatten Flächen entfernt, nicht jedoch aus den Spalten. Es können sich dort z.B. auch kampfstoffhaltige Entgiftungslösungen während des Entgiftungsvorganges ansammeln, welche ebenfalls in den Innenraum des Panzers gelangen können und dort verbleiben, da sie mit Truppenmitteln nicht aus den Spalten entfernbar sind. Ein Abdecken dieser Spalte mit Abdeckelementen ist sehr aufwendig, da diese spielfrei angepaßt werden müssen, wobei zu berücksichtigen ist, daß die gas- und wasserdichte Abdichtung durch das Dichtelement auch nach längerer Betriebszeit erhalten bleiben muß. Anstelle der starren Abdeckelemente könnten auch federnde Systeme eingesetzt werden, jedoch sind auch hier Anpassungsarbeiten erforderlich, obwohl bei derartigen Systemen der Nachteil der möglicherweise durch Materialermüdung verursachten verminderten Gas- und Wasserdichtigkeit kaum auftritt. Ein Umkonstruieren der Durchbrüche in der Art, daß rundumlaufende Metall-Metall-Passungen entstehen, ist ebenfalls sehr teuer. An bereits eingeführten Fahrzeugen sind derartige Änderungen kaum durchführbar, da sowohl die Kosten als auch der Aufwand höher sind als bei allen bereits genannten Schutzmaßnahmen.

Der Erfindung liegt dementsprechend die Aufgabe zugrunde, ein Verfahren vorzuschlagen, mittels dessen die erwähnte Spalte preiswert und sicher abgedichtet werden kann.

Die Lösung der gestellten Aufgabe ergibt sich aus den Merkmalen des Kennzeichens des Hauptanspruchs, die Unteransprüche beschreiben bevorzugte Ausführungsformen.

Es wird also gemäß der Erfindung in die Spalten und Fugen ein härtbares Kunststoffgemisch eingebracht. Der aushärtende Kunststoff haftet durch Verwendung eines Haftvermittlers an einer Seite des Spaltes oder der Fuge. Die gegenüberliegende Seite wurde vor dem Ausgießen des Spaltes mit der Kunststoffmischung mit einem Trennmittel versehen, so daß also der ausgehärtete Kunststoff an dieser Seite nicht haftet. Da sich die flüssige Kunststoffmischung den von Fall zu Fall etwas unterschiedlichen Konturen genau anpaßt, wird nach dem Aushärten eine gute und paßgenaue Dichtung erzielt.

Es wird soviel Kunststoff mischung eingefüllt, daß der Spalt vollständig ausgefüllt wird. Es ergibt sich dementsprechend an der Außenfläche eine glatte Oberfläche ohne Spalten und Vertiefungen. Die ausgehärtete Kunststoffmischung soll sowohl den Brandkampfmitteln als auch den ABC-Kampfstoffen sowie den Entgiftungs- bzw. Dekontaminierungsmitteln widerstehen. Der Kunststoff kann auch mit isolierenden Stoffen gefüllt werden. Damit der Kunststoff nicht nach unten wegfließen kann bzw. ein zu großer Raum gefüllt wird, kann je nach Ausführungsform ein Dichtband eingelegt werden, so daß nur ein bestimmtes Volumen gefüllt wird. Als Kunststoff kommen härtende Kunststoffe zum Einsatz, wobei Produkte mit elastomeren Eigenschaften bevorzugt werden.

Es wurden Versuche mit Polyurethan, Epoxid-, Polyesterharz und mit Siliconkautschuk durchgeführt, wobei mit allen Produkten befriedigende Ergebnisse erhalten wurden. Selbst bei sehr harten Produkten wurde ein einwandfreies Verschließen der Spalte erreicht. Im Laufe der Versuche zeigte es sich jedoch, daß sich elastomere Produkte besser eignen, da diese Fremdkörper in geringem Maße ausweichen können, ohne dabei auszubrechen. Aufgrund der hohen Temperaturbeanspruchung, die gefordert wurde, hat sich u. a. Siliconkautschuk als geeignet erwiesen. Durch Verwendung von Isolationsmaterial, welches in den Kunststoff eingearbeitet wurde, wobei mit dieser Mischung sowohl der ganze Spalt verfüllt als auch nur eine Deckschicht auf ungefülltes Material aufgebracht werden kann, konnte die Temperaturstandfestigkeit verbessert werden. Als Isolationsmaterial wurde eine Aluminiumleichtkeramik vorzugsweise in Form von Hohlkugeln, verwendet. Vergleichende Untersuchungen haben gezeigt, daß jedoch auch bei den reinen Kunststoffen durch Brandkampfmittel nur die oberste Schicht geschädigt wird. Ein Eindringen des Brandkampfmittels in die Fuge erfolgt nicht. Für den Schutz gegen ABC-Kampfmittel ist der Einsatz von Isolationsmaterial nicht erforderlich. Für breitere Spalten, bei denen keine große Fließfähigkeit erforderlich ist, können derartige Hohlkugeln - jedoch als verbilligender Füllstoff - eingesetzt werden. Der Einsatz von Kunststoffschäumen in den Fugen ist ebenfalls möglich, wobei jedoch der Schaumstoff geschlossenzellig sein muß.

Die beiliegenden Zeichnungen dienen in Verbindung mit der folgenden speziellen Beschreibung der weiteren Erläuterung der Erfindung.

Es zeigen:

In Fig. 1 ist der bisherige Aufbau einer Lukenabdichtung gezeigt. Dabei ist der Spalt 4 erkennbar, welcher zwischen Lukendeckel 1 und z. B. Turmdach 3 gebildet wird, wobei die gas- und flüssigkeitsdichte Abdichtung durch eine rundumlaufende Dichtung 2 erfolgt.

Um ein Eindringen von Brandkampfstoffen bzw. von ABC-Kampfmitteln zu verhindern, wird, wie in Fig. 2 gezeigt, der Spalt mit Kunststoff 6 gefüllt. An einem der Stahlteile 1, 3 kann ein Haftvermittler 7 aufgetragen werden, welcher die Haftung des Kunststoffes 6 z.B. am Lukendeckel 1 verbessert. Die Gegenseite ist vor dem Verguß mit einem Trennmittel 5 versehen, welches eine Haftung des Kunststoffes am Stahl verhindert.

Um ein Vollaufen des Hohlraumes 8 zu verhindern, kann, wie in Fig. 3 dargestellt, eine Dichtung 9 eingelegt werden, welche nach dem Vergießen des Spaltes 4 entfernt werden kann. Diese Dichtung 9 kann - wie in Fig. 4 dargestellt - auch im Bereich des Hohlraumes 8 eingelegt werden, so daß der zwischen den Stahlteilen 1 und 3 gebildete Spalt 4 voll mit Kunststoff 6 gefüllt werden kann. Dem Kunststoff 6 kann dabei ein wärmeisolierender Zuschlagstoff 13, z. B. mineralische Hohlkugeln, beigefügt werden. Dieser Zuschlagstoff kann, wie in Fig. 4 dargestellt, entweder homogen in den Kunststoff eingemischt werden oder, wie in Fig. 5 dargestellt, nur in den Kunststoff 6 für die oberste Zone 10 beigegeben werden, so daß der untere Bereich das Dichtmaterial ohne Füllstoff enthält. Der untenliegende Kunststoff behält so seine Eigenschaften bei, ist jedoch vor Wärmeeinwirkung geschützt und behält deshalb auch nach einem länger andauernden Einwirken von Brandkampfstoffen seine Elastizität und damit sein hohes Dichtvermpgen bei.

Wie in Fig. 5 angedeutet, können zur Verbesserung der Haftung des Kunststoffes an einer Stahloberfläche - außer der haftvermittelnden Schicht 7 - auch mechanische Elemente 11, welche an der Stahloberfläche so befestigt sind, daß sie in die Dichtung 6 hineinreichen und diese zusätzlich festhalten, verwendet werden.

## Patentansprüche

1. Verfahren zur Abdichtung von Spalten zwischen einem beweglichen Teil und einem festen Teil an Panzerfahrzeugen gegen Brandkampfmittel und ABC-Kampfstoffe, dadurch gekennzeichnet, daß eine der den Spalt (4) bildenden Fläche mit einem Trennmittel (5) für eine härtbare Kunststoffmischung (6) behandelt wird, während die Gegenfläche unbehandelt bleibt oder mit einem Haftmittel (7) für die Kunststoffmischung (6) versehen wird, daß die Teile (1,3) in ihre Schließstellung gebracht werden, wobei - wenn erforderlich - der Boden des Spaltes (4) gegen ein Auslaufen der Kunststoffmischung (6) abgedichtet wird, ferner daß die Kunststoffmischung (6) in den Spalt (4) eingefüllt wird, wobei sie nach dem Aushärten an der Gegenfläche haftet.

2. Verfahren nach Anspruch 1, dadurch gekennzeichnet, daß es sich bei dem beweglichen Teil um den Lukendeckel (1) und bei dem feststehenden Teil um das Turmdach (3) des Panzerfahrzeuges handelt.

3. Verfahren nach Ansprüchen 1 und 2, dadurch gekennzeichnet, daß eine Kunststoff mischung verwendet wird, die nach dem Aushärten einen Kunststoff mit elastomeren Eigenschaften bildet.

4. Verfahren nach Ansprüchen 1 bis 3, dadurch gekennzeichnet, daß der Kunststoffmischung Stoffe zugegeben werden, welche die Wärmeleitung verschlechtern.

5. Verfahren nach Ansprüchen 1 bis 4, dadurch gekennzeichnet, daß eine Kunststoffmischung verwendet wird, welche einen Kunststoff liefert, der gegen chemische Kampfstoffe und Entgiftungslösungen beständig ist.

6. Verfahren nach Ansprüchen 1 bis 5, dadurch gekennzeichnet, daß die Haftmittel an der Gegenfläche durch einen Haftvermittler und/oder durch mechanische Haftelemente gebildet werden.

7. Verfahren nach einem der Ansprüche 1 bis 6, dadurch gekennzeichnet, daß der Boden des Spaltes mittels einer entfernbaren Dichtung (9) abgedichtet wird und daß der Spalt (4) bis zu seinem obersten Rand mit der Kunststoffmischung gefüllt wird.

8. Verfahren nach einem der Ansprüche 1 bis 7, dadurch gekennzeichnet, daß der Kunststoffmischung ein wärmeisolierender Zuschlagstoff (13) zugegeben wird.

9. Verfahren nach Anspruch 8, dadurch gekennzeichnet, daß als wärmeisolierender Zuschlagstoff mineralische Hohlkugeln verwendet werden.

10. Verfahren nach Ansprüchen 8 und 9, dadurch gekennzeichnet, daß der Zuschlagstoff nur in der obersten Zone des Spaltes der Kunststoffmischung beigegeben wird.

11. Panzerfahrzeug, dadurch gekennzeichnet, daß die sich zwischen den beweglichen Teilen, z.B. dem Lukendeckel (1), und einem festen Teil, z.B. dem Turmdach (3) zwangsläufig ergebenden Spalte mittels einer aus Kunststoff gebildeten Dichtung abgedichtet sind, die mit einem der Teile fest verbunden ist, die bis zur Oberfläche des Panzerfahrzeuges reicht und die der Form des Spaltes angepaßt ist.
